# EUROPÄISCHE PATENTSCHRIFT

(11) **EP 0 660 681 B1**
(45) Veröffentlichungstag und Bekanntmachung des Hinweises auf die Patenterteilung: **29.01.1997**
(21) Anmeldenummer: 94918742.1
(22) Anmeldetag: 23.06.1994
(51) Int. Cl.: A47B 88/04

(54) **RASTEINRICHTUNG FÜR SCHUBKÄSTEN UND DGL.**
LOCKING DEVICE FOR DRAWERS AND THE LIKE
DISPOSITIF D'ARRET POUR TIROIRS ET EQUIVALENT

(30) Priorität: 15.07.1993 DE 9310582 U
(43) Veröffentlichungstag der Anmeldung: 05.07.1995
(73) Patentinhaber: PAUL HETTICH GMBH & CO., D-32278 Kirchlengern (DE)
(72) Erfinder: UTHOFF, Detlev, D-32584 Löhne (DE)
(74) Vertreter: Stracke, Alexander, Dipl.-Ing.
(86) Internationale Anmeldenummer: DE9400736
(87) Internationale Veröffentlichungsnummer: WO9502349

(56) Entgegenhaltungen:
- EP-A- 0 421 458
- WO-A-90/11033
- DE-C- 4 103 045

## Beschreibung

Die Erfindung bezieht sich auf eine Rasteinrichtung zum lösbaren Befestigen von Schubkästen, Auszügen, Schüben oder dgl. an einer Führungsschiene, mit mindestens einem am vorderen Ende des beweglichen Teiles der Führungsschiene angebrachten Rastelement.

Derartige Rasteinrichtungen sind bekannt. Die bekannten Rasteinrichtungen haben jedoch den Nachteil, daß sie sichtbare, d.h. leicht zugängliche Betätigungsmittel tragen. Dies ist optisch wenig ansprechend. Außerdem besteht durch die leichte Zugänglichkeit die Gefahr eines unbeabsichtigten Lösens, mit all den negativen Folgen, wie Unfallgefahr, Beschädigung usw.

Bei schweren, z.B. gefüllten Schüben, Schubkästen, Auszügen und dgl., können beim heftigen Öffnen oder Schließen durch die dabei auftretenden relativ großen Brems- bzw. Beschleunigungskräfte die Rasteinrichtungen stark belastet werden. Es kann zu Zerstörungen oder die Rastfunktion beeinträchtigenden Verformungen der Rastmittel kommen. Vor dem Hintergrund der Unfallgefahr wäre dies bedenklich.

Aufgabe der Erfindung ist es, eine hochbelastbare Rasteinrichtung zu schaffen, die leicht bedienbar ist, unerwünschte Fehlbedienungen jedoch ausschließt und die möglichst unsichtbar, d.h. optisch nicht störend, schnell und problemlos befestigt werden kann.

Diese Aufgabe wird dadurch gelöst, daß das Rastelement einen ersten federelastischen Betätigungsarm mit vorzugsweise einem vertikale Kräfte aufnehmenden Rastmittel aufweist, und daß das Rastelement und/oder der verschiebbare Teil der Führungsschiene im Auflagebereich des Schubkastens ein zweites horizontale Kräfte aufnehmendes Rastmittel trägt.

Weitere vorteilhafte Ausbildungen der Erfindung werden in den Unteransprüchen beschrieben.

Die mit der Erfindung erzielbaren Vorteile liegen insbesondere darin, daß jedes Rastmittel die in einer bestimmten Richtung (horizontal/vertikal) wirkenden Kräfte aufnimmt.

D.h. die beim Öffnen/Schließen des Schubkastens, Auszuges oder dgl. in Richtung der Führungsschienen entstehenden Horizontalkräfte werden von ersten Rastmitteln aufgenommen und die im Sinne eines Abhebens des Schubkastens, Auszuges und dgl. entstehenden Vertikalkräfte fängt ein zweites Rastmittel auf.

Die bei großen und vollgepackten Schubkästen/Auszügen und dgl. beim heftigen Öffnen/Schließen im Sinne eines Beschleunigens/Abbremsens auftretenden teils erheblichen Horizontalkräfte werden durch die zweckmäßig angeordneten ersten Rastmittel/Rastnasen problemlos aufgenommen, ohne daß es zu den eingangs geschilderten Störungen kommt.

Zwei bevorzugte Ausführungsbeispiele sind in den Zeichnungen dargestellt und werden im folgenden näher beschrieben.
Es zeigen
- Fig. 1: in einer Draufsicht eine Führungsschiene eines ersten Ausführungsbeispieles mit eingesetztem ersten Rastelement,
- Fig. 1a: eine Seitenansicht der Fig. 1, gesehen in Richtung des Pfeiles A der Fig.1,
- Fig. 2: eine Darstellung entsprechend Fig. 1, jedoch mit aufgesetztem und verrastetem Schubkasten,
- Fig. 2a: eine vergrößerte Darstellung der Fig. 2,
- Fig. 3: eine Darstellung entsprechend Fig. 2, jedoch bei noch nicht verrastetem Schubkasten,
- Fig. 4: das Rastelement separat in einer Seitenansicht,
- Fig. 5: das Rastelement in einer Schnittdarstellung entlang der Linie V - V der Fig. 6 im eingebauten Zustand,
- Fig. 6: das Rastelement in einer Draufsicht,
- Fig. 6a: das Rastelement in einer Seitenansicht, gesehen in Richtung des Pfeiles C,
- Fig. 6b: das Rastelement in einer Seitenansicht, gesehen in Richtung des Pfeiles D,
- Fig. 7: in einer Draufsicht eine Führungsschiene eines zweiten Ausführungsbeispieles mit einem eingesetzten Rastelement,
- Fig. 7a: eine Seitenansicht der Fig. 7, gesehen in Richtung des Pfeiles E der Fig. 7,
- Fig. 8: in perspektivischer Darstellung das in die Führungsschiene eingesetzte Rastelement,
- Fig. 8a: das Rastelement in perspektivischer Darstellung,
- Fig. 9: eine Darstellung entsprechend Fig. 7, teils im Schnitt, mit aufgesetztem und verrastetem Schubkasten,
- Fig. 10: das Rastelement im Schnitt,
- Fig. 11: das Rastelement in einer Draufsicht,
- Fig. 11a: das Rastelement in einer Seitenansicht, gesehen in Richtung des Pfeiles F der Fig. 11
- Fig. 11b: das Rastelement in einer Seitenansicht, gesehen in Richtung des Pfeiles G der Fig. 11,
- Fig. 12: eine Darstellung entsprechend Fig. 9, jedoch mit teilweise dargestelltem Möbelkorpus,
- Fig. 12a: eine Darstellung entsprechend Fig. 12 mit auf die Führungsschienen gesetztem, jedoch noch nicht verrastetem Schubkasten,
- Fig. 12b: eine Darstellung entsprechend Fig. 12, jedoch mit verrastetem, herausgezogenem Schubkasten.

Das in den Fig. 1 bis 6b dargestellte erste Ausführungsbeispiel zeigt eine bekannte, nicht näher beschriebene Führungsschiene 1 mit einem möbelseitig festlegbaren Tragteil 2 und einem darauf verschiebbar gelagerten, schubkastenseitig festlegbaren Führungsteil 3.

Am vorderen Ende 4 des schubkastenseitigen Führungsteiles 3 ist ein Rastelement 10 befestigt. Das Rastelement 10 trägt einen Befestigungsteil 10a (Fig. 4, 6), der in seiner Querschnittskontur der lichten Kontur dem schubkastenseitigen Führungsteils 3 angepaßt sein kann, so daß der Befestigungsteil 10a nach dem Einstecken in den schubkastenseitigen Führungsteil 3 von diesem lagegenau gehalten wird. Die endgültige Befestigung am Führungsteil 3 kann durch Schrauben, Nieten, angeformte Rastnasen, durch Sicken, Prägen usw. erfolgen.

Im dargestellten Ausführungsbeispiel wird der Befestigungsteil 10a durch aus dem Führungsteil 3 herausgedrückte Nasen 11 bewirkt, die in entsprechende Ausnehmungen 12 greifen, die am Befestigungsteil 10a angeordnet sind (Fig. 5, 6).

Am nicht im Führungsteil 3 verschwindenden Bereich 13 des Rastelements 10 ist oben ein erster federelastischer Betätigungsarm 14 angeformt, der sich abwärts erstreckt, annähernd parallel zur Blende 7 des Schubkastens 8. Der Betätigungsarm 14 verläuft in einem Bogen 15 und endet in einer von der Schubkastenblende 7 sich entfernenden Abwinklung 16, welche den Zugriff erleichtert. Der Bogen 15 verbessert die Elastizität/Verformbarkeit des Betätigungsarmes 14. Im mittleren Teil trägt der Betätigungsarm 14 eine angeformte Rastnase 17, die in noch näher zu beschreibender Weise mit einer parallel zur Schubkastenblende 7 verlaufenden Rastöffnung 9 am Schubkasten 8 zusammenwirkt.

Am Bereich 13 kann unten ein zweiter, im wesentlichen starrer Betätigungsarm 18 angeformt sein, dessen Funktion nachstehend noch beschrieben wird. Wie die Fig. 5, 6a zeigen, ist am Rastelement 10 ein weiterer Ansatz 19 angeformt, der dafür sorgt, daß die Schublade 8 in seitlicher Richtung relativ spielfrei gehalten wird.

Im vorderen Teil des Schubkastens 8 ist im Auflagebereich des Schubkastens 8 auf den Führungsteil 3 eine weitere Rastöffnung 5 vorgesehen, die in ebenfalls noch näher zu schildernder Weise mit einer rastelementseitigen oder führungsseitigen Rastnase 6 zusammenwirkt.

Bei dem in den Fig. 1 bis 6b gezeigtem Ausführungsbeispiel ist diese Rastnase 6 aus dem schubkastenseitigen Führungsteil 3 der Führungsschiene 1 herausgebogen. Die Rastnase 6 könnte natürlich auch am Rastelement 10 selbst angeformt sein. Die Ausführung ensprechend dem dargestellten Beispiel (Fig. 2a) hat jedoch den Vorteil, daß wegen der Metall- bzw. Blechkonzeption von Führungsteil 3 und Schubkasten 8 eine hochbelastbare Verrastung auf Blech- bzw. Metallbasis entsteht, die besonders für große, vollgepackte, d.h. schwere Schübe und dgl. geeignet ist. Dies auch vor dem Hintergrund, daß beim schnellen, heftigen Öffnen/Schließen durch Beschleunigen/Abbremsen großer Massen - wie erwähnt - nicht zu unterschätzende Kräfte in Bewegungsrichtung auftreten, welche die aus Rastöffnung 5 und Rastnase 6 bestehende Rastverbindung stark beanspruchen können.

Fig. 3 macht die Wirkungsweise der beschriebenen Rastverbindung deutlich: Der Schubkasten 8 wird auf die herausgezogenen Führungsschienen 1 bzw. den Führungsteil 3 entsprechend Fig.3 aufgesetzt und dann in Richtung des Pfeiles B in den Möbelkorpus hineingeschoben.

Vorauszuschicken ist, daß am Ende des Schubkastens 8 und am Ende des Führungsteiles 3 bekannte, aus Haken/Ösen oder dgl. bestehende, nicht näher beschriebene Rastmittel angeformt sind, die bei dem erwähnten Einschieben des Schubkastens 8 in Richtung des Pfeiles B den Schubkasten 8 an seinem hinteren Ende am Führungsteil 3 gegen Abheben verriegeln. Diese Verriegelungselemente sind nicht Gegenstand dieser Erfindung und werden deshalb auch nicht näher beschrieben.

Im vorderen Bereich des Schubkastens ergibt sich beim Verschieben des Schubkastens 8 in Richtung des Pfeiles B die Konstellation entspr. Fig. 3, bei der Führungsteil 3 an einem bekannten, nicht näher beschriebenen Anschlag innerhalb der Führungsschiene 1 anliegt und daher keine weitere Verschiebung in Richtung des Pfeiles B zuläßt: Der Betätigungsarm 14 mit seiner Rastnase 17 weicht unter der weiteren Schubbewegung des Schubkastens 8 in Richtung des Pfeiles B um einen geringen Betrag federnd zurück. Wenn im Auflagebereich des Schubkastens 8 auf dem Führungsteil 3 Rastöffnung 5 und Rastnase 6 deckungsgleich sind, fällt der Schubkasten 8 unter seinem Eigengewicht mit seiner Rastöffnung 5 über die Rastnase 6.

Diese geringe Vertikalbewegung des Schubkastens 8 bringt gleichzeitig Rastnase 17 und Rastöffnung 9 zur Deckung und der unter Federwirkung stehende Betätigungsarm 14 drückt die Rastnase 17 in die Rastöffnung 9. Der Schubkasten befindet sich jetzt in seiner Endstellung und ist ordnungsgemäß verriegelt, u.z. in Horizontalrichtung - in Richtung der Auszugsbewegung - durch die Rastmittel 5,6 und in Vertikalrichtung durch die Rastmittel 9,17 (Fig. 2a). Im hinteren Ende des Schubkastens 8 sind - wie eben erwähnt - die bekannten nicht näher beschriebenen Rastmittel im Zuge des Aufschiebens wirksam geworden.

Ungünstige Fertigungstoleranzen können unter Umständen bewirken, daß der Führungsteil 3 den eben erwähnten, nicht näher beschriebenen Endanschlag innerhalb der Führungsschiene 1 noch nicht erreicht hat, die Schubkastenblende 7 jedoch schon am Möbelkorpus anliegt, so daß die Schubbewegung des Schubkastens 8 in Richtung des Pfeiles B endet, ohne daß die gewünschte Verrastung zwischen Schubkasten 8 und Führungsteil 3 zustande gekommen ist.

In solchen Fällen kann die Verrastung herbeigeführt werden, in dem der Benutzer am eingangs erwähnten zweiten Betätigungsarm 18 faßt und diesen - und damit auch den Führungsteil 3 - in Richtung des Pfeiles K auf die Schubkastenblende 7 zuzieht (Fig. 2a), und die eben beschriebene Verrastung zwischen Schubkasten 8 und Führungsteil 3 auf diesem Wege zustandekommt.

Um den Schubkasten 8 von den Führungsschienen 1 bzw. dem Führungsteil 3 zu trennen, drückt der Benutzer den Betätigungsarm 16 in Richtung des Pfeiles L (Fig. 2a). Hierbei kommen die Rastmittel 9, 17 außer Eingriff und der Schubkasten 8 läßt sich anheben und in Richtung des Pfeiles M abziehen bzw. abheben. Hierbei kommt auch die nicht näher beschriebene Verriegelung in hinteren Teil des Schubkastens 8 außer Eingriff und der Schubkasten 8 läßt sich völlig von den Führungsteilen 3 lösen.

Die Fig. 7 bis 12b zeigen ein zweites Ausführungsbeispiel, bei dem der Schubkasten 8 an einem sog. Vollauszug/Überauszug befestigt wird. Unter Vollauszug/Überauszug sind in der Regel mehrgliedrige Führungsschienen zu verstehen, die ein vollständiges Herausziehen des Schubkastens oder dgl. aus dem Möbelkorpus gestatten. Derartige Vollauszüge/ Überauszüge erfordern durch ihre andere räumlich Ausdehnung eine Anpassung des Rastelementes.

Wie die Fig. 9, 10 zeigen, wird das Rastelement 25 ebenfalls mit einem Befestigungsansatz 25a in den schubkastenseitigen Führungsteil 23 eingesteckt und dort - wie beim ersten Ausführungsbeispiel beschrieben - durch Sicken, Prägen oder durch Niet, Stift, Schraube 26 usw. befestigt.

Der erste Betätigungsarm 27 mit der Rastnase 28 ist so abgewinkelt, daß er in den Zwischenraum 29 zeigt, der im eingeschobenen Zustand des Schubkastens 8 von Tragteil 21 und Führungsteil 23 gebildet wird (Fig. 8,9).

Fig. 7 läßt erkennen, daß die Führungsschiene 20 in bekannter Weise aus einem möbelseitigen Tragteil 21, einem darauf verschiebbar gelagerten Zwischenglied 22 und einem im oberen Teil des Zwischengliedes 22 ebenfalls verschiebbar gelagerten, schubkastenseitig festlegbaren Führungsteil 23 besteht.

Anders ausgedrückt, bildet das Zwischenglied 22 mit dem möbelseitigen Tragteil 21 eine erste Auszugsführung und mit dem schubkastenseitigen Führungsteil 23 eine zweite Auszugsführung, wobei die Auszugsbewegung durch eine ansich bekannte Reibrolle 24 synchronisiert wird.

Analog zum ersten Ausführungsbeispiel (Fig. 4) ist auch bei dieser Ausführungsform ein im wesentlichen nach unten gerichteter weiterer Betätigungsarm 30 vorgesehen. Dieser Betätigungsarm 30 kann einerseits eine Anschlagfläche 31 für die aus Tragteil 21 und Zwischenglied 22 gebildetet erste Auszugsführung sein (Fig. 9). Er kann andererseits aber auch, falls - wie beim ersten Ausführungsbeispiel beschrieben - ungünstige Fertigungstoleranzen eine normale Verrastung des Schubkastens 8 am Führungsteil 23 im Zuge des Einschiebens des Schubkastens 8 verhindern - als Betätigungshandhabe dienen, um - wie beim ersten Ausführungsbeispiel beschrieben - das Führungsteil 23 in Richtung Schubkastenblende 7 zu ziehen, um auf diesem Wege die gewünschte Verrastung herbeizuführen.

Die Verrastung erfolgt auch bei diesem Ausführungsbeispiel durch eine am Schubkasten 8 vorgesehene erste Rastöffnung 5, die mit einer am Führungsteil 23 hochgestellten Rastnase 32 zusammen wirkt sowie mit einer am Schubkasten 8 im Bereich der Schubkastenblende 7 vorgesehenen zweiten Rastöffnung 9, die mit der am ersten Betätigungsarm 27 angeformten Rastnase 28 zusammenwirkt.

Wie die Fig. 8 bis 11b zeigen, trägt der zweite Betätigungsarm 30 einen Hohlraum 33, den der erste Betätigungsarm 27 durchdringen kann. Hierdurch ist sichergestellt, daß der Betätigungsarm 30 seine Anschlag- bzw. Begrenzungsfunktion erfüllen kann (Fig. 9) und andererseits der Betätigungsarm 27 bei geöffneter Schublade 8 gut zugänglich ist (Fig. 12b) und bei eingeschobener Schublade 8 nicht stört.

Das Verrasten des Schubkasten 8 mit dem Führungsteil 23 erfolgt in gleicher Weise, wie beim ersten Ausführungsbeispiel beschrieben: Aufsetzen und Einschieben des Schubkastens 8 in Richtung des Pfeiles H (Fig. 12a) oder Heranziehen des Führungsteiles 23 mittels des Betätigungsarmes 30 in Richtung Schubkastenblende 7 bei herausgezogenem Schubkasten 8.

Auch hier werden am hinteren Ende des Schubkastens 8 die ansich bekannten, nicht näher beschriebenen Verriegelungsmittel wirksam.

Soll der Schubkasten 8 vom Führungsteil 23 gelöst werden, wird der Betätigungsarm 27 bei herausgezogenem Schubkasten 8 in Richtung des Pfeiles I gedrückt (Fig. 12b). Die Rastmittel 9, 28 kommen außer Eingriff und der Schubkasten 8 kann angehoben und dann von den Führungsschienen bzw. vom Führungsteil 23 abgezogen werden.

## Patentansprüche

1. Rasteinrichtung zum lösbaren Befestigen eines Schubkastens (8), Auszuges, Schubes oder dgl. an einer Führungsschiene (1,20), mit mindestens einem am vorderen Ende des beweglichen Teiles (3,23) der Führungsschiene angebrachten Rastelement (10,25), **dadurch gekennzeichnet**, daß das Rastelement (10, 25) einen ersten federelastischen Betätigungsarm (14,27) mit vorzugsweise einem vertikale Kräfte aufnehmenden Rastmittel (9, 17; 9, 28) aufweist, und daß das Rastelement (10, 25) und/oder der verschiebbare Teil (3,23) der Führungsschiene (1,20) im Auflagebereich des Schubkastens (8) ein zweites horizontale Kräfte aufnehmendes Rastmittel (5, 6; 5, 32) trägt.

2. Rasteinrichtung nach Anspruch 1, **dadurch gekennzeichnet**, daß die Rastmittel aus rastelement- bzw. führungsschienenseitigen Nasen (17, 6; 28, 32) einerseits und aus schubkastenseitigen Öffnungen (9, 5) andererseits bestehen.

3. Rasteinrichtung nach Anspruch 2, **dadurch gekennzeichnet**, daß die erste Rastöffnung (5) an einem parallel zur Führungsschiene (1,20) verlaufenden Auflagebereich des Schubkastens (8) in der Nähe des Rastelements (10, 25) angeordnet ist, und die zweite Rastöffnung (9) an einem etwa parallel zur Schubkastenblende (7) verlaufenden Teil des Schubkastens (8).

4. Rasteinrichtung nach einem oder mehreren der Ansprüche 1 bis 3, **dadurch gekennzeichnet**, daß das Rastelement (10, 25) im geringen Abstand zum federelastischen Betätigungsarm (14, 27) einen weiteren im wesentlichen starren Betätigungsarm (18, 30) trägt.

5. Rasteinrichtung nach einem oder mehreren der Ansprüche 1 bis 4, **dadurch gekennzeichnet**, daß das Rastelement (10, 25) einen der lichten Kontur der Führungsschiene bzw. des Führungsteiles (3, 23) angepaßten Befestigungsansatz (10a, 25a) trägt, der vorzugsweise durch führungsschienenseitige Prägungen/Verformungen (11) am Führungsteil (3, 23) festlegbar ist.

6. Rasteinrichtung nach einem oder mehreren der Ansprüche 1 bis 5, **dadurch gekennzeichnet**, daß der zweite Betätigungsarm (30) einen Hohlraum (33) aufweist, durch den der erste Betätigungsarm (27) greift.

7. Rasteinrichtung nach einem oder mehreren der Ansprüche 1 bis 6, **dadurch gekennzeichnet**, daß das Rastelement (10, 25) einen seitwärts gerichteten Ansatz (19, 19a) trägt, der den Schubkasten (8) oder dgl. fixiert.

8. Rasteinrichtung nach einem oder mehreren der Ansprüche 1 bis 7, **dadurch gekennzeichnet**, daß das Rastelement (10, 25) durch angeformte, federnde Rastmittel durch Einklipsen an den Führungsschienen /Führungsteilen (3, 23) festlegbar ist.

## Claims

1. A locking device for releasably fixing a drawer (8), pull-out extension, drawer unit or the like to a guide rail (1, 20) comprising at least one locking element (10, 25) disposed at the front end of the movable part (3, 23) of the guide rail, characterised in that the locking element (10, 25) has a first resilient actuating arm (14, 27) with preferably a locking means (9, 17; 9, 28) for carrying vertical forces, and that the locking element (10, 25) and/or the displaceable part (3, 23) of the guide rail (1, 20) carries in the support region of the drawer (8) a second locking means (5, 6; 5, 32) which carries horizontal forces.

2. A locking device according to claim 1 characterised in that the locking means comprise projections (17, 6; 28, 32) at the locking element side and the guide rail side respectively on the one hand and openings (9, 5) at the drawer side on the other hand.

3. A locking device according to claim 2 characterised in that the first locking opening (5) is disposed on a support region of the drawer (8), which extends parallel to the guide rail (1, 20), in the vicinity of the locking element (10, 25), and the second locking opening (9) is arranged on a part of the drawer (8), which extends approximately parallel to the drawer front (7).

4. A locking device according to one or more of claims 1 to 3 characterised in that at a small spacing relative to the resilient actuating arm (14, 27) the locking element (10, 25) carries a further substantially rigid actuating arm (18, 30).

5. A locking device according to one or more of claims 1 to 4 characterised in that the locking element (10, 25) carries a fixing projection (10a, 25a) which is adapted to the internal contour of the guide rail or the guide part (3, 23) respectively and which preferably can be secured to the guide part (3, 23) by stamped portions/deformation portions (11) at the guide rail side.

6. A locking device according to one or more of claims 1 to 5 characterised in that the second actuating arm (30) has a cavity (33) through which the first actuating arm (27) engages.

7. A locking device according to one or more of claims 1 to 6 characterised in that the locking element (10, 25) carries a sideways directed projection (19, 19a) which fixes the drawer (8) or the like.

8. A locking device according to one or more of claims 1 to 7 characterised in that the locking element (10, 25) can be secured by resilient locking means formed thereon by a clipping action to the guide rails/guide parts (3, 23).

## Revendications

1. Dispositif d'encliquetage pour fixer de manière détachable un tiroir (8), une rallonge ou un élément analogue sur un rail de guidage (1, 20), comprenant au moins un élément d'encliquetage agencé à l'extrémité avant de la partie mobile (3, 23) du rail de guidage, caractérisé en ce que l'élément d'encliquetage (10, 25) présente un premier bras d'actionnement élastique (14, 27) avec de préférence un moyen d'encliquetage (9, 17; 9, 28) qui absorbe des forces verticales et en ce que l'élément d'encliquetage (10, 25) et/ou la partie déplaçable (3, 23) du rail de guidage (1, 20) porte, dans la zone d'appui du tiroir (8), un deuxième moyen d'encliquetage (5, 6; 5, 32) qui absorbe des forces horizontales.

2. Dispositif d'encliquetage suivant la revendication 1, caractérisé en ce que les moyens d'encliquetage sont constitués d'ergots du côté élément d'encliquetage ou respectivement du côté rail de guidage (17, 6; 28, 32), d'une part, et d'ouvertures du côté tiroir (9, 5), d'autre part.

3. Dispositif d'encliquetage suivant la revendication 2, caractérisé en ce que la première ouverture d'encliquetage (5) est agencée sur une zone d'appui du tiroir (8), qui s'étend parallèlement au rail de guidage (1, 20), à proximité de l'élément d'encliquetage (10, 25) et en ce que la deuxième ouverture d'encliquetage (9) est agencée sur une partie du tiroir (8) qui s'étend approximativement parallèlement à l'écran de tiroir (7).

4. Dispositif d'encliquetage suivant une ou plusieurs des revendications 1 à 3, caractérisé en ce que l'élément d'encliquetage (10, 25) porte, à faible distance du bras d'actionnement élastique (14, 27), un autre bras d'actionnement (18, 30) sensiblement rigide.

5. Dispositif d'encliquetage suivant une ou plusieurs des revendications 1 à 4, caractérisé en ce que l'élément d'encliquetage (10, 25) porte une saillie de fixation (10a, 25a) qui est adaptée au contour libre du rail de guidage ou respectivement de la partie de guidage (3, 23) et qui peut être fixée sur la partie de guidage (3, 23) de préférence par des estampages/déformations (11) du côté rail de guidage.

6. Dispositif d'encliquetage suivant une ou plusieurs des revendications 1 à 5, caractérisé en ce que le deuxième bras d'actionnement (30) présente une cavité (33) à travers laquelle passe le premier bras d'actionnement (27).

7. Dispositif d'encliquetage suivant une ou plusieurs des revendications 1 à 6, caractérisé en ce que l'élément d'encliquetage (10, 25) porte une saillie (19, 19a) qui est dirigée latéralement et qui fixe le tiroir (8) ou l'élément analogue.

8. Dispositif d'encliquetage suivant une ou plusieurs des revendications 1 à 7, caractérisé en ce que l'élément d'encliquetage (10, 25) peut, par des moyens d'encliquetage élastiques, adaptés, être fixé sur les rails de guidage/parties de guidage (3, 23) par enclipsage.
